# EUROPÄISCHE PATENTSCHRIFT

(11) **EP 3 659 479 B1**
(45) Veröffentlichungstag und Bekanntmachung des Hinweises auf die Patenterteilung: **04.08.2021**
(21) Anmeldenummer: 19207594.3
(22) Anmeldetag: 07.11.2019
(51) Int. Cl.: A47K 3/16

(54) **WANNENTRÄGER AUS EINEM HARTSCHAUMSTOFF SOWIE ZUR VERSANDANORDNUNG GESTAPELTE TEILE EINES WANNENTRÄGERS**
TUB SUPPORT MADE OF A HARD FOAM AND PARTS OF A TUB SUPPORT STACKED IN A SHIPPING ARRANGEMENT
SUPPORT DE CUVE EN MOUSSE DURE AINSI QUE PARTIES EMPILÉES D'UN SUPPORT DE CUVE SUR UN SYSTÈME D'EXPÉDITION

(30) Priorität: 30.11.2018 DE 202018106825 U; 23.01.2019 DE 202019100368 U
(43) Veröffentlichungstag der Anmeldung: 03.06.2020
(73) Patentinhaber: poresta systems GmbH, 34537 Bad Wildungen (DE)
(72) Erfinder: Römer, Manfred, 34528 Borken (DE); Emde, Christian, 34596 Bad Zwesten (DE)
(74) Vertreter: Müller, Enno

(56) Entgegenhaltungen:
- EP-A1- 0 901 768

## Beschreibung

### Gebiet der Technik

Die Erfindung betrifft einen Wannenträger aus einem Hartschaumstoff nach den Merkmalen des Oberbegriffes des Anspruches 1. Für einen solchen Wannenträger ist auch eine vorteilhafte Versandanordnung angegeben gemäß den Merkmalen des Oberbegriffes des Anspruches 13.

### Stand der Technik

Wannenträger der in Rede stehenden Art sind bekannt. Mittels dieser wird eine Unterstützung der aufzunehmenden Wannenform im Bodenbereich und/oder im Bereich des umlaufenden Randes erreicht. Entsprechend ist der Wannenträger insbesondere hinsichtlich seiner Längs- und Breitenerstreckung, insbesondere im Bereich des Wannenträgerrandes, angepasst an die entsprechenden Maße der abzustützenden Wannenform.

So ist in diesem Zusammenhang weiterhin bekannt, die Wannenform insbesondere aus einzelnen Seiten- und Stirnwänden zusammenzusetzen. Dies bietet handhabungstechnische Vorteile, darüber hinaus auch Vorteile bezüglich des Versands und Transports. In diesem Zusammenhang wird beispielsweise auf die DE 19648361 A1 verwiesen. Die insgesamt jeweils im Wesentlichen flächigen Einzelteile des Wannenträgers können zum Versand gestapelt angeordnet werden.

Aus der EP 901 768 A1 ist ein Wannenträger bekannt, der in seiner Längserstreckung durch Herausnahme eines U-förmigen Wannenträgerteiles veränderbar ist. Diese Ausgestaltung ist vergleichsweise herstellungsmäßig und auch handhabungsmäßig aufwendig.

### Zusammenfassung der Erfindung

Ausgehend von dem genannten Stand der Technik stellt sich die Erfindung die Aufgabe, einen längenveränderbaren Wannenträger anzugeben, der eine vorteilhafte Ausgestaltung aufweist, die auch möglichst eine günstige Versandanordnung ermöglicht.

Diese Aufgabe ist beim Gegenstand des Anspruches 1 gelöst, wobei darauf abgestellt ist, dass in einer Seitenwand in einer Längserstreckung der Seitenwand nebeneinander zwei oder mehr Reihen von Steckausnehmungen ausgebildet sind, wie wahlweise nutzbar sind zur Steckanordnung der Stirnwände, welche entsprechende Steckausformungen aufweisen, so dass durch entsprechende Steckzuordnung einer Stirnwand zu den Reihen von Steckausnehmungen eine individuelle Länge des Wannenträgers einstellbar ist.

Zufolge der vorgeschlagenen Ausgestaltung ist der Wannenträger in handhabungstechnisch günstiger Weise hinsichtlich seiner Länge und/oder Breite bevorzugt vor Ort, das heißt bevorzugt im Zuge des Zusammenbaus zu einem Wannenträger, veränderbar beziehungsweise an die diesbezüglichen Längen- und Breitenabmessungen der aufzunehmenden Wannenform anpassbar.

Zur Längen- und/oder Breitenänderung des Wannenträgers ist eine variable Zuordnung von Steckausformungen an den Stirnwänden zu Steckausnehmungen in den Seitenwänden möglich. Je nach Steckzuordnung ist hierdurch die Länge und/oder die Breite des Wannenträgers veränderbar, insbesondere bezüglich des die Wannenform aufnehmenden Bereichs des so geschaffenen Wannenträgers, weiter insbesondere entlang des im Nutzungszustand nach oben weisenden umlaufenden Auflagerandes des Wannenträgers.

So kann durch entsprechende Steckanordnung der Stirnwände zu den Seitenwänden die nutzbare Länge der Seitenwände und somit insgesamt des Wannenträgers gegenüber einer maximal nutzbaren Länge gekürzt sein, wobei jedoch die Seitenwände und/oder die Stirnwände jeweils für sich betrachtet ihre ursprüngliche Länge auch im Zusammenbau- und gegebenenfalls Nutzungszustand beibehalten können. Entsprechend können weiter die Seitenwände und/oder Stirnwände gegebenenfalls über die Wannenträgerkontur zur Aufnahme der Wannenform nach außen hinausragen. Auch können, wie auch bevorzugt, überstehende Wandabschnitte vor oder nach dem Zusammenbau abgeschnitten werden.

Als Trägermaterial wird ein Schaumstoff, nämlich geeigneterweise ein Hartschaumstoff gewählt. Hartschaumstoff wie bspw. XPS, insbesondere Partikelschaumstoff wie EPP oder EPS, weist eine hohe Stabilität auf und ist auch am Einbauort als Wannenträger in handhabungsgünstig einfacher Weise ablängbar.

Hinsichtlich der durch Schneiden möglichen Gestaltung der Teile des Wannenträgers, also insbesondere der Seitenwände und/oder der Stirnwände, ist auch bevorzugt, dass eine weitere Variabilität hinsichtlich einer Höhenveränderung des Wannenträgers im Hinblick auf die Seitenwände und/oder Stirnwände hierdurch gegeben ist. Durch Schneiden in einer horizontalen Schnittebene kann die Höhe entsprechend günstig geändert werden. Hierbei ist weiter bevorzugt, dass diese möglichen Höhenänderungen durch Schneidausformungen, wie also im Aufbauzustand horizontal verlaufende Nuten oder Rippen vorgegeben sind.

Hinsichtlich Wannenträger kann es sich um einen Wannenträger für eine Wannenform einer Badewanne handeln, es kann sich aber auch um einen Duschwannenträger handeln, in den also eine Wannenform für einen Duschplatz einsetzbar ist. Während bei einem Wannenträger für eine Badewanne in der Regel die hier auch vorzugsweise beschriebene langgestreckt rechteckige Gestaltung vorherrscht, kann insbesondere bei einem Duschwannenträger auch eine praktisch quadratische Form zur Anwendung kommen.

Die Steckausnehmungen können, wie auch bevorzugt, in den Seitenwänden vorgesehen sein und die Steckausformungen an den Stirnwänden. Denkbar ist diesbezüglich auch eine umgekehrte Anordnung, bei welcher die Steckausnehmungen stirnwandseitig vorgesehen sind und die Steckausformungen an den Seitenwänden.

Hinsichtlich einer Steckverbindung kann auch gegeben sein, dass diese für sich nicht oder nur durch Klemmung eine Halterung ergibt. Hierbei kann zusätzlich vorgesehen sein, dass die Festlegung durch einen Klebstoff, beispielsweise auch durch Montageschaum, erreicht wird und/oder durch Nägel oder Schrauben, wie insbesondere in letzterer Hinsicht als Dämmstoffdübel bekannte Verbindungselemente für Schaumstoffteile.

Die mehrfach vorgesehenen Steckausnehmungen beziehungsweise Steckausformungen können über die Länge der Seitenwände beziehungsweise der Stirnwände betrachtet in Nebeneinanderanordnung vorgesehen sein, hierbei beispielsweise über die Länge gleiche Abstände, alternativ ungleiche Abstände, zueinander aufweisend.

Auch können, wie weiter bevorzugt, die Steckausnehmungen und/oder Steckausformungen untereinander gleich gestaltet sein, so dass sich entsprechend in Nebeneinanderanordnung eine Wiederholung der Steckausnehmungen beziehungsweise Steckausformungen ergeben kann.

Bezüglich der Versandanordnung ist vorgesehen, dass eine erstunterste Lage aus einer Seitenwand besteht, auf der als zweitunterste Lage eine zweite Seitenwand deckungsgleich angeordnet ist, wobei sich über der zweituntersten Lage zwei Stirnwände und ein oder mehrere Bodenabstützteile befinden oder dass die zweite Seitenwand als oberste Lage angeordnet ist und die zwei Stirnwände und ein oder mehrere Bodenabstützteile sich in Höhenrichtung zwischen den zwei Seitenwänden befinden. Hierbei kann im Einzelnen bevorzugt sein, dass die strukturierte Seite einer Seitenwand nach innen bzw. zuweisend zu der obersten Lage des Stapels gegeben ist.

Zufolge der vorgeschlagenen Anordnung der Wannenträgerteile ist eine günstige Stapelung derselben zur Ermöglichung einer günstigen Versandanordnung gegeben.

Die vorgeschlagene Stapelanordnung kann darüber hinaus als Paket zusammengefasst sein, beispielsweise durch Umfassung des Stapels durch eine Folie oder dergleichen. In vorteilhafter Weise können solche Pakete an Wannenträger-Stapeln zufolge der vorgeschlagenen Anordnung innerhalb eines Stapels übereinander, sich aufeinander abstützend angeordnet werden. Hierdurch ist eine günstige Bevorratung und gegebenenfalls auch ein günstiger Transportversand ermöglicht.

Es ist vorgesehen, dass in einer Seitenwand in einer Längserstreckung der Seitenwand nebeneinander zwei oder mehr Reihen von Steckausnehmungen ausgebildet sind. Diese Reihen von Steckausnehmungen sind wahlweise nutzbar zur Steckanordnung der Stirnwände, welche die entsprechenden Steckausformungen aufweisen. Hierdurch kann durch entsprechende Steckzuordnung der Stirnwände zu den Reihen von Steckausnehmungen eine individuelle Länge des Wannenträgers eingestellt werden.

Die zwei oder mehr Reihen von Steckausnehmungen können, wie auch bevorzugt, gleichgestaltet sein, dies insbesondere bezüglich der Anzahl und/oder Ausgestaltung der einzelnen Steckausnehmungen.

Es können weiter beispielsweise zwei, drei oder vier Reihen, darüber hinaus fünf oder mehr Reihen solcher Steckausnehmung vorgesehen sein, beispielsweise bis hin zu zehn oder zwanzig solcher Reihen.

Eine Steckausnehmung kann quer zur Steckrichtung betrachtet randseitig umlaufend geschlossen ausgebildet sein. Die Steckrichtung kann hierbei, wie auch bevorzugt, senkrecht gerichtet sein zu einer Breitflächenerstreckung der Seitenwand.

Die jeweilige Steckausnehmung ist zufolge der randseitig umlaufend geschlossenen Ausbildung beispielsweise in Art einer topfartigen Vertiefung oder eines fensterartigen Durchbruches gestaltet. Diese Ausbildung kann, wie weiter bevorzugt, nur eine Steckrichtung senkrecht zur Breitflächenerstreckung der Seitenwand zulassen, dabei gegebenenfalls auch nur von einer Breitseitenfläche aus, so dass eine eindeutige Steckrichtung gegeben sein kann.

Auch kann eine Steckausbildung ein hakenförmiges Profil mit einem im Zusammenbauzustand nach oben oder unten gerichteten Haken aufweisen. Das hakenförmige Profil kann beispielsweise die Möglichkeit eines Hintergreifens des die Steckausnehmung umgebenden Bereichs der Seitenwand durch die hakenförmige Steckausformung bieten.

Durch das hakenförmige Profil kann ein Ein- oder Hinterhaken ermöglicht sein, wobei die Seitenwand im Nutzungszustand des Wannenträgers tendenziell in Richtung auf die Hintergriffstellung zu dem hakenförmigen Profil der Steckausformung der Stirnwand gerichtet belastet sein kann.

Die Steckausnehmung kann, in Steckrichtung betrachtet, stufenartig gebildet sein, mit einem vertikalen Freiraum auf der in Steckrichtung ersten Stirnfläche der Steckausnehmung, wobei die Stirnfläche der Stirnfläche des hakenförmigen Vorsprungs in Steckrichtung insoweit entsprechen kann.

So kann zufolge dieser Ausgestaltung die Steckausformung in Steckrichtung zunächst in die Steckausnehmung eingeführt werden und hiernach zufolge einer Relativverlagerung quergerichtet zur Steckrichtung in eine Hintergriffstellung verbracht werden. In dieser Hintergriffstellung kann beispielsweise ein hakenförmiges Profil der Steckausformung im Bereich einer in der Steckausnehmung vorgesehenen Stufe den Hintergriff bilden.

Die Steckausformung kann auch nur zur Steckung in vertikaler Richtung ausgestaltet sein und hierbei beispielsweise eine Innenausnehmung in Schwalbenschanzform oder eine Steckausformung in Schwalbenschwanzform gegeben sein. Hier kann anstatt eines Schwalbenschwanzes auch eine Rundkörperausbildung vorgesehen sein.

Insbesondere im Hinblick auf die angesprochenen möglichen zusätzlichen Befestigungsmöglichkeiten durch eine Verklebung und/oder Verschraubung kann die Steckausformung auch aus mehreren in Horizontalrichtung nebeneinander befindlichen sich vertikal erstreckenden Rippen oder Nuten bestehen mit bevorzugt angepasster Ausformung auf einer gegenüberliegenden Seite des einzusteckenden Teils.

Über eine Längserstreckung der Seitenwände betrachtet kann mindestens ein relativ zu den Seitenwänden variabel anordbares Bodenabstützteil vorgesehen sein. Ein solches Bodenabstützteil dient zur unterseitigen, das heißt bodenseitigen Abstützung der aufzunehmenden Wannenform. Es können ein oder mehrere solcher Bodenabstützteile vorgesehen sein. Sind dabei mehrere solcher Bodenabstützteile in einer Versandanordnung der gestapelten Teile des Wannenträgers vorgesehen, so müssen nicht zwangsläufig alle vorgesehenen Bodenabstützteile in der Nutzungsstellung beziehungsweise im Zusammenbauzustand zur Anwendung kommen.

So können beispielsweise zwei oder drei bis hin zu fünf solcher Bodenabstützteile vorgesehen sein. Bevorzugt sind diesbezüglich ein oder zwei Bodenabstützteile.

Jedes Bodenabstützteil kann bezüglich der Längserstreckung der Seitenwände individuell anordbar sein. Alternativ kann in diesem Zusammenhang auch eine feste Anordnung, beispielsweise gerasterte Anordnung des einen oder der mehreren Bodenabstützteile gegeben sein, entsprechend in vorgegebenen aber variablen Abständen zu den Stirnwänden.

Zur Einstellung einer variablen, an die abzustützende Wannenform anpassbaren Höhe kann das Bodenabstützteil einen Rahmenkörper aufweisen, in dem ein höhenmäßig variabel befestigbares Stützteil einsetzbar ist. Der Rahmenkörper kann sich hierbei im Zusammenbauzustand auf einem Boden, beispielsweise einem Gebäudeboden, abstützen. Die Abstützung beziehungsweise Unterstützung der Wannenform wird erreicht durch das in dem Rahmenkörper eingesetzte Stützteil. Die erforderliche Höhe des Stützteiles relativ zu dem Rahmenkörper kann durch Festsetzen des Stützteiles an dem Rahmenkörper fixiert werden. Hierzu kann beispielsweise eine Verklebung durchgeführt werden. Eine solche variable Höheneinstellung eines Bodenabstützteiles ist beispielsweise aus der DE 10 2006 009 843 B4 bekannt. Der Inhalt dieser Patentschrift wird hiermit vollinhaltlich in die Offenbarung vorliegender Erfindung mit einbezogen, auch zu dem Zweck, Merkmale dieser Patentschrift in Ansprüche vorliegender Erfindung miteinzubeziehen.

Das Stützteil kann im Bereich eines mit dem Rahmenkörper mittelbar oder unmittelbar korrespondierenden Bereiches mit dem Rahmenkörper beispielsweise verklebt sein. Hierzu kann ein flüssiges, insbesondere zähflüssiges Verbindungsmittel zur Anwendung kommen. Ein solches flüssiges Verbindungsmittel kann beispielsweise Silikon sein. Darüber hinaus aber auch ein MS-Polymer oder PUR-Montageschaum.

Mit einem solchen Verbindungsmittel kann darüber hinaus auch der Rahmenkörper beziehungsweise das Bodenabstützteil insgesamt bodenseitig, gegebenenfalls gebäudebodenseitig festgelegt werden.

Hierbei kann weiter der Rahmenkörper im Zusammenbauzustand eine Erstreckung in Querrichtung des Wannenträgers - und somit quer zur Längserstreckung der Seitenwände - aufweisen, die geringer ist als der freie Abstand zwischen den Seitenwänden. Hieraus kann sich eine freie, variable Anordbarkeit des Rahmenkörpers und somit des Bodenabstützteiles insgesamt relativ zur Längserstreckung der Seitenwände und/oder relativ zur Breitenerstreckung der Stirnwände im Zusammenbauzustand des Wannenträgers ergeben.

So kann weiter das diesbezügliche Erstreckungsmaß des Rahmenkörpers dem 0,1-Fachen bis hin zu beispielsweise dem 0,9-Fachen des freien Abstandsmaßes zwischen den Seitenwänden entsprechen, weiter beispielsweise etwa dem 0,5-Fachen bis 0,95-Fachen. Durch Auftragen des Verbindungsmittels kann der verbleibende Abstand zwischen dem Rahmenkörper und den Seitenwänden überbrückt werden.

Auch kann der Rahmenkörper einen oder mehrere Halterungsvorsprünge aufweisen, die sich im Zusammenbauzustand ausgehend von dem Rahmenkörper in Richtung auf die gegenüberliegenden Seitenwände erstrecken können. Alternativ ist der Rahmenkörper ohne solche Halterungsvorsprünge ausgebildet.

Diese Halterungsvorsprünge können sich ausgehend von dem Rahmenkörper nach außen erstrecken und können so zur Stabilität des Rahmenkörpers insgesamt und gegebenenfalls darüber hinaus zur günstigen Ableitung von in das Bodenabstützteil eingeleiteten Kräften insbesondere in den Gebäudeboden dienen.

So können weiter zwei oder drei, gegebenenfalls vier oder mehr bis hin zu acht oder mehr solcher Halterungsvorsprünge vorgesehen sein. In einer bevorzugten Ausgestaltung sind zwei Halterungsvorsprünge, gegebenenfalls aber auch vier Halterungsvorsprünge, vorgesehen. Im Falle von vier Halterungsvorsprüngen sind diese bevorzugt paarweise sich gegenüberliegend angeordnet. So kann weiter beispielsweise bei einem Rahmenkörper mit im Wesentlichen rechteckigem Grundriss - bezogen auf die Aufstandsfläche auf dem Boden - in jedem Eckbereich ein Halterungsvorsprung vorgesehen sein, der in Art eines Stützfußes ausgehend von dem Rahmenkörper sich etwa entlang einer Winkelhalbierenden, bezogen auf die Eckausbildung zwischen einer Längs- und einer Breitseite des Rahmenkörpers, erstrecken kann.

Auch kann eine Seitenwand eine Halterungsausformung aufweisen, zur Formschlussfestsetzung des Bodenabstützteiles in Längsrichtung der Seitenwände. So kann das Bodenabstützteil, gegebenenfalls der Rahmenkörper, mit einem vorgesehenen Halterungsvorsprung im Zusammenbauzustand in eine zugeordnete Halterungsausformung der Seitenwand eingesteckt sein. Die Erstreckungslänge des Rahmenkörpers quer zur Längserstreckung des Wannenträgers kann entsprechend hierbei so gewählt sein, dass diese zumindest dem freien Abstand zwischen den Seitenwänden entspricht.

Jede Seitenwand kann mehrere solcher Halterungsausformungen aufweisen, zur Anordnung einer Mehrzahl von Bodenabstützteilen und/oder zur semivariablen Anordnung der Bodenabstützteile relativ zu den Seitenwänden.

Auch kann eine Seitenwand bezogen auf den Zusammenbauzustand bodenseitig einen oder über die Längserstreckung der Seitenwand verteilt mehrere sich vertikal erstreckende Vorsprünge aufweisen, die unterhalb etwa einer halben Höhe der Seitenwand beginnen und die Unterseite der Seitenwand örtlich verbreitern.

Solche Vorsprünge können zur Stabilität der Seitenwände insbesondere im Benutzungszustand beitragen. Es ist hierdurch eine günstige Krafteinleitung in den Boden, beispielsweise Gebäudeboden, bei insgesamt schlanker, das heißt quer zur Längserstreckung betrachtet dünnwandiger und somit Herstellungskosten sparender Bauform erreichbar. Insgesamt können diese Vorsprünge zur Aussteifung der Seitenwand beitragen.

Ein solcher Vorsprung kann sich in Vertikalrichtung und quer zur Längserstreckung der Seitenwand nach unten hin keilartig verbreitern, dies bevorzugt mit einer nach oben gerichteten Keilspitze. Dabei kann der Vorsprung im Zusammenbauzustand betrachtet, unten, das heißt im Bereich der Auflagefläche, einen quer zur Längserstreckung der Seitenwand betrachteten Überstand über die den Vorsprung in Längserstreckungsrichtung der Seitenwand beidseitig begrenzende Fläche der Seitenwand aufweisen, der beispielsweise dem 0,3- bis 2-Fachen der in selber Richtung betrachteten Materialstärke der Seitenwand außerhalb der Vorsprünge entsprechen kann, so weiter beispielsweise den 0,5- bis 1-Fachen.

In einer weiter möglichen Ausgestaltung können die Vorsprünge im Zusammenbauzustand nach innen, entsprechend aufeinander zu gerichtet, weisen.

Die hakenförmige Steckausformung zur Zusammenwirkung mit den Steckausnehmungen in den Seitenwänden kann gemäß einer weiteren Ausgestaltung an einem mit der Stirnwand steckverbindbaren Leistenteil ausgebildet sein. Das Leistenteil kann kombinierbar sein mit der Stirnwand, zur variablen Breiteneinstellung der Seitenwand insgesamt.

Ein solches Leistenteil kann gemäß einer möglichen Ausgestaltung nur einseitig einer Stirnwand zugeordnet an dieser angeordnet werden. In weiterer Ausgestaltung können auch beidseitig der Stirnwand derartige Leistenteile angeordnet und befestigt werden.

Es ist so ermöglicht, wahlweise entweder die Stirnwand unmittelbar unter Nutzung gegebenenfalls vorgesehener Steckausformungen mit der Seitenwand steckzuverbinden oder unter Zwischenschaltung des Leistenteils, wobei in diesem Fall die Steckausformungen des Leistenteils in die Hintergriffstellung zu den Steckausnehmungen der zugewandten Seitenwand verbracht werden.

In einer Versandanordnung können je Stirnwand gegebenenfalls mehrere Leistenteile zuordbar beigefügt sein, darüber hinaus gegebenenfalls auch Leistenteile mit im Zusammenbauzustand unterschiedlichen Breiten. Bezüglich der im Zusammenbauzustand betrachteten Höhen der Leistenteile, können diese den Höhen der Stirnwände entsprechen.

Die Stirnwand kann bezogen auf einen Zusammenbauzustand in einem Vertikalschnitt einen hammerartig gestalteten Vorsprung aufweisen, zum Eingriff in eine Ausnehmung des Leistenteils.

Die Verbindung zwischen Leistenteil und Stirnwand kann so in Art einer Steck-Hintergriffverbindung oder beispielsweise einer Nut-Feder-Verbindung realisiert sein.

Mit Bezug auf eine im Zusammenbauzustand in Breitenrichtung mittig sich erstreckende Vertikalebene kann gegenüberliegend zu der Ausnehmung an dem Leistenteil ein hammerartig gestalteter Vorsprung ausgebildet sein. Dieser Vorsprung kann, wie auch bevorzugt, gleichgestaltet sein, wie der Vorsprung der Stirnwand zur Steckzusammenwirkung mit dem Leistenteil. Zufolge dieser Ausgestaltung kann an dem Leistenteil zur weiteren Verbreiterung der Stirnwand insgesamt ein weiteres Leistenteil angesteckt werden, in gleicher Art wie die Festlegung des Leistenteils an der Stirnwand.

An der Seitenwand und/oder an dem Leistenteil kann sich der Vorsprung gegebenenfalls über die gesamte Höhe erstrecken. Alternativ kann auch eine Mehrzahl von Vorsprüngen vorgesehen sein. Auch kann insbesondere an dem Leistenteil eine Mehrzahl an Ausnehmungen ausgebildet sein.

In einer möglichen Ausgestaltung bilden die hammerartig gestalteten Vorsprünge der Seitenwand und/oder des Leistenteils die hakenförmigen Steckausformungen zur Steckzusammenwirkung mit den Steckausnehmungen der Seitenwände.

Die durch die Seiten- und Stirnwände, gegebenenfalls ergänzt durch ein oder mehrere Leistenteile, bodenseitig begrenzte Rechtecköffnung kann im Zusammenbauzustand nur durch ein oder mehrere Bodenabstützteile zumindest teilweise ausgefüllt sein, wobei im Übrigen aber der unmittelbare Zugang zu einem bevorzugten Gebäudeboden zugelassen sein kann. Entsprechend kann gemäß einer möglichen Ausgestaltung kein gesondertes, die Rechtecköffnung im Wesentlichen im Ganzen ausfüllendes Bodenteil vorgesehen sein. Die Anordnung der Seiten- und Stirnwände wie auch des einen oder der mehreren Bodenabstützteile kann so entsprechend auch unmittelbar auf dem Gebäudeboden, insbesondere Rohboden, erfolgen.

Im Zusammenhang mit der Versandanordnung der gestapelten Teile des Wannenträgers können gemäß einer weiteren Ausgestaltung zwei Bodenabstützteile vorgesehen sein, die bezüglich einer Längserstreckung der Seitenwände beidseitig von den etwa mittig angeordneten Stirnwänden vorgesehen sein können.

So kann eine insgesamt etwa symmetrische Anordnung der gestapelten Teile des Wannenträgers vorgesehen sein, dies mit Bezug auf eine Symmetrieebene, die sich in Längserstreckung der Seitenwände mittig und in Querrichtung zu den Seitenwänden erstreckt.

In vorteilhafter Weise kann die Höhe eines Bodenabstützteiles etwa der zusammengefassten vertikalen Höhe der Stirnwände entsprechen - dies mit Bezug auf den Stapelzustand. Hieraus kann sich zumindest annähernd eine Auflageebene für einen weiteren aufzusetzenden Stapel an Teilen eines weiteren Wannenträgers ergeben. Die im Stapelzustand bevorzugt nach oben weisenden Stirnflächen der Bodenabstützteile und die nach oben weisende Breitseitenfläche der obersten Lage der Stirnwände können sich - zumindest annähernd - in einer gemeinsamen Ebene erstrecken. Diese Ebene kann, wie weiter auch bevorzugt, in der Versandanordnung zumindest annähernd eine Horizontalebene sein.

Die vor- und nachstehend angegebenen Bereiche beziehungsweise Wertebereiche oder Mehrfachbereiche schließen hinsichtlich der Offenbarung auch sämtliche Zwischenwerte ein, insbesondere in 1/10-Schritten der jeweiligen Dimension, gegebenenfalls also auch dimensionslos. Beispielsweise beinhaltet die Angabe 0,5- bis 0,9-Fach auch die Offenbarung von 0,6- bis 0,9-Fach, 0,5- bis 0,8-Fach, 0,6- bis 0,8-Fach etc.. Diese Offenbarung kann einerseits zur Eingrenzung einer genannten Bereichsgrenze von unten und/oder oben, alternativ oder ergänzend aber zur Offenbarung eines oder mehrerer singulärer Werte aus einem jeweilig angegebenen Bereich dienen.

### Kurze Beschreibung der Zeichnungen

Nachstehend ist die Erfindung anhand der beigefügten Zeichnung erläutert, die aber lediglich Ausführungsbeispiele darstellt. Ein Teil, das nur bezogen auf eines der Ausführungsbeispiele erläutert ist und bei einem weiteren Ausführungsbeispiel aufgrund der dort herausgestellten Besonderheit nicht durch ein anderes Teil ersetzt ist, ist damit auch für dieses weitere Ausführungsbeispiel als jedenfalls mögliches vorhandenes Teil beschrieben. Die Zeichnung zeigt:
- Fig. 1: in perspektivischer Darstellung eine Lose-Anordnung von Teilen zur Bildung eines Wannenträgers;
- Fig. 2: in perspektivischer Darstellung die Teile des Wannenträgers in einer gestapelten Versandanordnung;
- Fig. 2a: eine perspektivische Darstellung der Teile des Wannenträgers in einer zu Figur 2 alternativen gestapelten Versandanordnung;
- Fig. 3: in einer Stirnansicht gemäß Pfeil III in Figur 2 eine Stapelanordnung einer Mehrzahl von Versandanordnungen;
- Fig. 4: in perspektivischer Darstellung eine Seitenwand und zwei Stirnwände zur Bildung des Wannenträgers;
- Fig. 5: den vergrößert dargestellten Schnitt gemäß Schnittbereich V in Figur 4 durch eine Steckausnehmung der Seitenwand.
- Fig. 6: eine der Figur 5 entsprechende Darstellung, jedoch bei mit der Seitenwand steckverbundener Stirnwand;
- Fig. 7: eine weitere perspektivische Darstellung der Anordnung gemäß Figur 4;
- Fig. 8: eine der Figur 4 entsprechende Darstellung, betreffend eine alternative Ausgestaltung der Seitenwand;
- Fig. 9: in perspektivischer Darstellung eine alternative Ausgestaltung der Stirnwand mit beidseitig steckhalterbaren, gleichgestalteten Leistenteilen;
- Fig. 10: die perspektivische Rückansicht zu Figur 9;
- Fig. 11: den Schnitt gemäß der Linie XI-XI in Figur 10;
- Fig. 12: die Ansicht gemäß Figur 9 bei an der Stirnwand steckgehalterten Leistenteilen;
- Fig. 13: die Rückansicht zu Figur 12;
- Fig. 14: eine Schnittdarstellung gemäß Figur 11, betreffend die Anordnung gemäß Figur 13;
- Fig. 15: eine der Figur 12 entsprechende Darstellung, jedoch bei beidseitiger Steckhalterung unterschiedlich breiter Leistenteile;
- Fig. 16: eine weitere der Figur 12 entsprechende Darstellung, betreffend eine weitere Ausführungsform;
- Fig. 17: eine der Figur 9 entsprechende Darstellung, betreffend eine Ausführungsform mit einerends der Stirnwand zwei steckhalterbaren Leistenteilen und anderenends einem steckhalterbaren Leistenteil;
- Fig. 18: die Rückansicht zu Figur 17;
- Fig. 19: den Schnitt gemäß der Linie XIX - XIX in Figur 18;
- Fig. 20: eine der Figur 12 entsprechende Darstellung, betreffend die Ausführungsform gemäß Figur 17;
- Fig. 21: die Rückansicht zu Figur 20;
- Fig. 22: eine Schnittdarstellung gemäß Figur 19, betreffend die Anordnung gemäß Figur 21;
- Fig. 23: eine weitere der Figur 9 entsprechende Darstellung, betreffend eine Ausführungsform mit beiderends der Stirnwand vorgesehenen zwei steckhalterbaren Leistenteilen;
- Fig. 24: die Rückansicht zu Figur 23;
- Fig. 25: den Schnitt gemäß der Linie XXV-XXV in Figur 24;
- Fig. 26: eine Draufsicht auf einen Wannenträger im Zusammenbauzustand;
- Fig. 27: den Schnitt gemäß der Linie XXVII-XXVII in Figur 26;
- Fig. 28: den Schnitt gemäß der Linie XXVIII-XXVIII in Figur 26;
- Fig. 29: eine der Figur 26 entsprechende Darstellung, betreffend eine weitere Ausführungsform.

### Beschreibung der Ausführungsformen

Dargestellt und beschrieben ist, zumindest mit Bezug zu Figur 1, ein Wannenträger 1, der aus Einzelteilen, wie insbesondere zwei Seitenwänden 2, 3 und zwei Stirnwänden 4, 5, steck-zusammensetzbar ist. Es kann sich dabei, wie in den Zeichnungen dargestellt, um einen Wannenträger 1 für eine Badewannenform handeln.

Die einzelnen Teile des Wannenträgers, insbesondere die Seiten- und Stirnwände 2 bis 5, darüber hinaus gegebenenfalls auch, wie weiter unten beschrieben, vorgesehene Bodenabstützteile, können, wie auch bevorzugt, aus einem Hartschaumstoff wie XPS, insbesondere Partikelschaumstoff wie EPP oder EPS bestehen.

Die Seiten- und Stirnwände 2 bis 5 können mit Bezug auf einen Zusammenbauzustand, wie dieser beispielsweise in Figur 1 angedeutet ist, gleiche Höhen h aufweisen.

Die Seitenwände 2 und 3 können, wie auch bevorzugt, gleichgestaltet sein, wie auch weiter bevorzugt die Stirnwände 4 und 5 untereinander gleichgestaltet sein können.

So weisen die Seitenwände 2 und 3 ein Längserstreckungsmaß a auf, das einem Mehrfachen des quer zur Höhenerstreckung h betrachteten Längserstreckungsmaßes b der Stirnwände 4, 5 entsprechen kann, so weiter beispielsweise einem 2- bis 5-Fachen, weiter beispielsweise etwa einem 2,5- bis 3,5-Fachen.

Die Seitenwände 2, 3 und die Stirnwände 4, 5 sind jeweils im Wesentlichen scheibenartiger Gestalt, entsprechend aufweisend eine quer zur Längserstreckung a beziehungsweise b betrachtete geringe Dicke d, die etwa einem Achtel bis einem Zwölftel, weiter etwa einem Zehntel der Höhe h entsprechen kann.

Insbesondere in den Anschlussbereichen, die im Zusammenbauzustand Eckbereiche des Wannenträgers 1 bilden, können die Seitenwände 2, 3 wie auch die Stirnwände 4, 5 verstärkt sein, können entsprechend in diesen Abschnitten größere Dicken d' aufweisen. So kann eine solche Dicke d' beispielsweise etwa dem 1,2- bis 2-Fachen, weiter beispielsweise etwa dem 1,5-Fachen der verringerten Dicke d entsprechen.

Zur Stabilisierung der Seitenwände 2 und 3, darüber hinaus gegebenenfalls zur Vergrößerung der Aufstandfläche der Seitenwände 2, 3 auf einem Gebäudeboden 6 oder dergleichen, können die Seitenwände 2, 3 in Bezug auf den Zusammenbauzustand bodenseitig mehrere über die Längserstreckung der Seitenwände 2, 3 gegebenenfalls gleichmäßig verteilt angeordnete Vorsprünge 7 aufweisen. Diese können insbesondere unterhalb etwa einer halben Höhe h der Seitenwände 2, 3 beginnend sich nach unten erstrecken, zur örtlichen Verbreiterung der Seitenwand-Unterseite auf ein Dickenmaß, das im Wesentlichen dem erweiterten Dickenmaß d' in den Eck- beziehungsweise Endbereichen entsprechen kann (siehe hierzu auch Figur 2).

Quer zur Längserstreckung der Seitenwände 2, 3 und in Höhenrichtung betrachtet, können die Vorsprünge 7 keilartig sich nach unten in Richtung auf die Aufstandfläche verbreitern (siehe auch Schnittdarstellung in Figur 28). Die Keilspitze der Vorsprünge 7 weist hierbei in Bezug auf den Zusammenbauzustand nach oben.

In Längserstreckungsrichtung betrachtet kann sich ein Vorsprung 7 etwa über ein Maß erstrecken, das dem erweiterten Dickenmaß d' im Wesentlichen entsprechen kann beziehungsweise an diesem angelehnt sein kann.

In den dargestellten Ausführungsbeispielen sind vier solcher Vorsprünge 7 in Längserstreckung gleichmäßig verteilt wandungsinnenseitig der Seitenwände 2, 3 vorgesehen. Entsprechend sind die Vorsprünge 7 im Zusammenbauzustand aufeinander zuweisend angeordnet.

Derartige Vorsprünge 7 können gegebenenfalls auch wandungsinnenseitig der Stirnwände 4, 5 vorgesehen sein.

Die Stirnwände 4, 5 können im Bereich ihrer jeweiligen Vertikalstirnflächen 8 über diese Stirnflächen frei hinaus abragende Steckausformungen 9 aufweisen, zur Steckzusammenwirkung mit Steckausnehmungen 10 in den Seitenwänden 2, 3.

Wie in den Ausführungsformen dargestellt, können an jeder Vertikalstirnfläche 8 mehrere Steckausformungen 9 vorgesehen sein, die in Höhenerstreckungsrichtung der Stirnwände 4, 5 unter gleichmäßiger Beabstandung in einer Reihe hintereinander angeordnet sein können.

Es können beispielsweise je Vertikalstirnfläche 8 drei oder vier solcher Steckausformungen 9 vorgesehen sein. Darüber hinaus können diese Steckausformungen 9 gleichgestaltet sein, beispielsweise, wie auch dargestellt, in einem Längsquerschnitt durch die Stirnwand 4, 5 ein hakenförmiges Profil mit einem endseitig nach oben gerichteten Haken 11 aufweisend.

Die zu den Steckausformungen 9 in korrespondierender Ausrichtung in den Seitenwänden 2, 3 vorgesehenen Steckausnehmungen 10 können, wie auch bevorzugt, quer zur Steckrichtung r randseitig umlaufend geschlossen ausgebildet sein (siehe auch Lupendarstellung in Figur 4). Es ergibt sich so bezüglich einer jeden Steckausnehmung 10 ein fensterartiger Durchbruch.

Die in Steckrichtung r betrachtete erste Stirnfläche 12 einer jeden Steckausnehmung 10 kann, wie bevorzugt, flächenmäßig der Stirnfläche 13 des hakenförmigen Profils der Steckausformung 9 insoweit entsprechen (siehe auch hierzu die Lupendarstellungen in Figur 4).

Darüber hinaus kann jede Steckausnehmung 10 in Steckrichtung r stufenartig gebildet sein, mit einem in Steckrichtung r mit Abstand zu der Stirnfläche 12 ausgebildeten vertikalen Freiraum 14, der im Zusammenbauzustand, das heißt in der Steckstellung, von dem Haken 11 der zugeordneten Steckausformung 9 hintergriffen wird (vergleichen Figuren 5 und 6).

Die Anzahl der in einer Reihe übereinander angeordneten Steckausnehmungen 10 kann, wie auch bevorzugt, der Anzahl an Steckausformungen 9 entsprechen, wobei weiter die Steckausnehmungen 10 gleichgestaltet sein können.

Die Steckverbindung ist zufolge dieser Hintergriff-Ausgestaltung im Zusammenbauzustand entgegen der Steckrichtung r gesichert.

Wie ersichtlich, ergibt sich bezüglich der Steckausnehmungen 10 in Abhängigkeit von der Anzahl der vorgesehenen Steckausformungen 9 im Bereich der Vertikalstirnflächen 8 der Stirnwände 4, 5 eine Anzahl von in Höhenrichtung in Reihe hintereinander angeordneter Steckausnehmungen 10.

Es kann, wie in Figur 1 beispielhaft dargestellt, in Längserstreckungsrichtung betrachtet jeweils endseitig einer Seitenwand 2, 3 nur eine Reihe solcher Steckausnehmungen 10 vorgesehen sein.

Alternativ können gemäß den weiteren Darstellungen in den Figuren 4 und 7, darüber hinaus auch in der Figur 8, in Längserstreckung der Seitenwand 2, 3 mehrere solcher Steckausnehmungs-Reihen 15 vorgesehen sein, so beispielsweise zwei oder drei solcher Reihen 15.

Hieraus kann sich entsprechend eine variable Längennutzung der Seitenwände 2, 3 ergeben. Die Stirnwände 4, 5 können mit deren Steckausformungen 9 angepasst an die gewünschte Länge des zusammenzusetzenden Wannenträgers 1 einer entsprechend ausgewählten Reihe 15 zugeordnet werden.

Der gegebenenfalls über die nutzbare Länge hinaus frei abragende Bereich mit einer weiteren oder mehreren weiteren Reihen 15 kann in handhabungstechnischer einfacher Weise abgeschnitten werden.

Auch kann alternativ oder kombinativ zu einer solchen Längenvariabilität auch eine solche Variabilität hinsichtlich der Höhe h des Wannenträgers 1 gegeben sein. So können die Seiten- und Stirnwände 2 bis 5 horizontale Schnittebenen, beispielsweise in Form von horizontal zwischen den Steckausnehmungen 10 verlaufenden Nuten 35, aufweisen, entlang welcher ein Ablängen durch Abschneiden erfolgen kann (vgl. Figur 7).

Unter Nutzung einer Seitenwand 2, 3 mit beispielsweise jeweils endseitig drei Reihen 15 an Steckausnehmungen 10, wie dies bespielhaft in Figur 8 dargestellt ist, kann ein Wannenträger 1 in fünf unterschiedlichen Längen zusammengesetzt werden.

Es können weiter Bodenabstützteile 16 vorgesehen sein. In den dargestellten Ausführungsformen sind zwei Bodenabstützteile 16 angeordnet. Je nach Erstreckungslänge des Wannenträgers 1 kann auch gegebenenfalls nur ein Bodenabstützteil 16 vorgesehen sein, darüber hinaus gegebenenfalls mehr als zwei Bodenabstützteile 16, beispielsweise drei oder vier.

Die Bodenabstützteile 16 einer ersten Ausführungsform können sich jeweils aus einem Rahmenkörper 17 und einem Stützteil 18 zusammensetzen. Der Rahmenkörper 17 weist hierbei in einer Nutzungsstellung eine nach oben gerichtete zentrale Öffnung 19 auf. Diese kann, wie auch dargestellt, im Wesentlichen einen rechteckförmigen Grundriss aufweisen.

Insbesondere bei einer Anwendung des Wannenträgers als Duschwannenträger, aber auch unabhängig hiervon, kann der Grundriss auch im Wesentlichen kreisförmig sein.

In diese Öffnung 19 ist das Stützteil 18 im Wesentlichen konturangepasst einsetzbar, dabei relativ zu dem Rahmenkörper 17 in Vertikalrichtung, bezogen auf den Zusammenbauzustand, variabel ausrichtbar und an die in dem Wannenträger 1 aufzunehmende Wannenform 20 anpassbar.

Das Stützteil 18 kann in der gewünschten Vertikalstellung an dem Rahmenkörper 17 festgesetzt werden, beispielsweise unter Nutzung eines Verbindungsmittels, beispielsweise eines flüssigen Verbindungsmittels 21, wie weiter beispielsweise Silikon.

Jedes Bodenabstützteil 16 kann mit Bezug auf die beschriebene Ausführungsform insbesondere hinsichtlich der Längserstreckung der Seitenwände 2, 3 variabel auf dem Gebäudeboden 6 anordbar sein. Es kann eine Festlegung der Bodenabstützteile 16, insbesondere der Rahmenkörper 17, auf dem Gebäudeboden 6 gegeben sein, beispielsweise über ein Verbindungsmittel, weiter beispielsweise über PUR-Montageschaum.

Die Rahmenkörper 17 der Bodenabstützteile 16 können vom Rahmenkörper 17 nach außen vorragende Halterungsvorsprünge 22 aufweisen. Diese können sich fußartig nach außen erstrecken, können hierbei unterstützend wirken hinsichtlich der Stabilisierung des Bodenabstützteiles 16 insgesamt bei dessen Abstützung auf dem Gebäudeboden 6.

Es können, wie dargestellt, vier solcher Halterungsvorsprünge 22 vorgesehen sein, beispielsweise jeweils zugeordnet einem äußeren Eckbereich des Rahmenkörpers 17, wobei die Halterungsvorsprünge 22 sich jeweils, mit Bezug auf einen Grundriss beziehungsweise auf eine Vertikalprojektion auf den Gebäudeboden 6, entlang einer Winkelhalbierenden zwischen den in diesem Eckbereich aufeinander treffenden Längs- und Breitenwandung des Rahmenkörpers 17 erstrecken können.

Im Wesentlichen sind die Halterungsvorsprünge 22 ausgehend von dem Rahmenkörper 17 in Richtung auf die Seitenwände 2, 3 gerichtet.

Hierbei kann sich ein Erstreckungsmaß c des Bodenabstützteiles 16 beziehungsweise des Rahmenkörpers 17 mit seinen Halterungsvorsprüngen 22 ergeben, dies in einer Richtung quer zur Längserstreckung der Seitenwände 2, 3, welches Erstreckungsmaß c kleiner gewählt sein kann als der freie Abstand e zwischen den Seitenwänden 2, 3 im Zusammenbauzustand (vergleiche auch Figur 26).

So kann das Erstreckungsmaß c eines Bodenabstützteiles 16 beispielsweise etwa dem 0,1- bis 0,9-Fachen des Abstandsmaßes e entsprechen.

Darüber hinaus kann das vorbeschriebene Erstreckungsmaß c auch geringer gewählt sein als das Höhenmaß h der Seitenwände 2, 3 und der Stirnwände 4, 5. Dies kann Vorteile bieten hinsichtlich einer möglichen Stapelung der Einzelteile eines Wannenträgers 1, beispielsweise zur Erstellung einer Versandanordnung 23 gemäß der Darstellung in Figur 2.

In einer solchen Versandanordnung 23 ist eine Stapelung der Einzelteile des Wannenträgers 1 gegeben, wobei eine erstunterste Lage L₁ aus einer Seitenwand 2 oder 3 besteht, auf welcher eine zweitunterste Lage L₂, die aus der weiteren Seitenwand 3 oder 4 besteht, deckungsgleich angeordnet ist.

Auf dieser zweiten Lage L₂ können, wie dargestellt, mit Bezug auf die Längserstreckung der Seitenwände 2, 3 beziehungsweise dementsprechend auch mit Bezug auf die Längserstreckung der Versandanordnung 23, mittig deckungsgleich übereinander die Stirnwände 4 und 5 als dritte und vierte Lagen L₃, L₄ angeordnet sein. Bedingt durch die gleichen Höhen h, die in der Versandanordnung 23 gemäß Figur 2 die Breite der Versandanordnung 23 ergibt, schließen die Lagen L₁ bis L₄ quer zur Längserstreckung betrachtet bevorzugt bündig ab.

Beidseitig der dritten und vierten Lagen L₃ und L₄ können die Rahmenkörper 17 und Stützteile 18 zur Bildung von Bodenabstützteilen 16 angeordnet sein. Dargestellt ist die einzelne Anordnung der vorerwähnten Teile. Auch kann das Stützteil 18 vollständig in die Öffnung 19 des Rahmenkörpers 17 eingeschoben sein und das so zusammengesetzte Bodenabstützteil 16 seitlich der Stirnwände 4, 5 auf der zweiten Lage L₂ abgelegt sein.

Die in der Versandanordnung 23 beziehungsweise im Stapelzustand betrachtete zusammengefasste vertikale Höhe u der Stirnwand-Lagen L₃ und L₄ kann im Wesentlichen der in selber Richtung betrachteten Höhe v des Bodenabstützteiles 16 und/oder des Rahmenkörpers 17 beziehungsweise des Stützteiles 18 entsprechen.

Hieraus kann sich abgewandt der Lage L₂ oberseitig der Lage L₄ eine zumindest annähernd die nach vertikal oben weisenden Oberflächen des Rahmenkörpers 17 und/oder des Stützteiles 18 aufnehmende Auflageebene E ergeben, die es erlaubt, derartige Stapel von Einzelteilen eines Wannenträgers 1 gemäß der Darstellung in Figur 3 übereinander anzuordnen. Es kann sich so ein Stapel von mehreren Wannenträger-Bausätzen ergeben. Zufolge der ebenen Auflagefläche ist eine günstige Stapelung ermöglicht.

Bei der alternativen Stapelung gemäß Figur 2a ist ersichtlich eine Einschachtelung der zwei Stirnwände 4, 5 und des ein oder mehreren Bodenabschnittsteilen 16 zwischen zwei Seitenwänden 2, 3 gegeben. Die Seitenwände 2, 3 sind hierbei bevorzugt mit ihrer im Einbauzustand nach innen weisenden Fläche gegeneinander gerichtet in den Stapel aufgenommen.

Alternativ zu der vorbeschriebenen Ausgestaltung des Bodenabstützteiles 16 mit fußartigen Halterungsvorsprüngen 22 und die damit gegebene freie Anordnung in Längserstreckung relativ zu den Seitenwänden 2 und 3, kann gemäß der Darstellung in Figur 29 auch eine Festlegung der Bodenabstützteile 16, insbesondere der Rahmenkörper 17 an den Seitenwänden 2, 3 gegeben sein.

Hierzu kann jeder Rahmenkörper 17 wandungsaußenseitig zwei gegenüberliegend und von dem Rahmenkörper 17 weg in Richtung auf die Seitenwände 2, 3 weisende Halterungsstege 24 aufweisen, die sich im Nutzungszustand auf dem Gebäudeboden 6 abstützend jeweils endseitig in eine Halterungsausformung 25 der zugewandten Seitenwand 2, 3 eingreifen.

Diese Halterungsausformung 25 kann nutartig wandungsinnenseitig der jeweiligen Seitenwand 2, 3 ausgeformt sein, womit eine Formschlussfestsetzung des Bodenabstützteiles 16 in Längserstreckung der Seitenwände 2, 3 erreichbar ist.

Die Seitenwände 2, 3 können über ihre Länge betrachtet mehrere solcher Halterungsausformungen 25 aufweisen, womit bezüglich der Positionierung der Bodenabstützteile 16 eine eingeschränkt variable Anordnung ermöglicht ist.

Auch ein derart gestaltetes Bodenabstützteil 16 kann in günstiger Weise in einer Versandanordnung 23 gemäß Figur 2 beispielsweise seitlich der Stirnwand-Stapelanordnung angeordnet sein.

Wie weiter aus den Darstellungen in den Figuren 26 und 29 zu erkennen, ist die durch die Seitenwände 2, 3 und die Stirnwände 4, 5 bodenseitig begrenzte Rechtecköffnung im Zusammenbauzustand allein durch das eine oder die mehreren Bodenabstützteile 16 unterbrochen. Darüber hinaus ist im Übrigen in dem nicht durch die Bodenabstützteile 16 überdeckten Bereich der unmittelbare Zugang zu dem Gebäudeboden 6 - oder einen anderen gleichwertigen Boden, auf welchem der Wannenträger 1 aufgestellt ist - gegeben.

Alternativ oder auch, wie bevorzugt, kombinativ zu der Längenvariabilität der Seitenwände 2, 3 durch Ausbildung einer Mehrzahl von Reihen 15 an Ansteckausnehmungen 10 kann auch eine Längenvariabilität der Stirnwände 4, 5 gegeben sein. Diesbezügliche Ausführungsbeispiele zeigen die Figuren 9 bis 25.

So können die hakenförmigen Steckausformungen 9 gemäß den beschriebenen Stirnwänden 4, 5 in diesen Ausführungsformen an mit der Stirnwand 4, 5 steckverbindbaren Leistenteilen 26, 26' ausgebildet sein.

Zur Steckverbindung der Leistenteile 26 mit den Stirnwänden 4, 5, können die Stirnwände 4, 5 im Bereich ihrer Vertikalstirnflächen bezogen auf einen Zusammenbauzustand in einem Horizontalschnitt hammerartig gestaltete Vorsprünge 27 aufweisen, mit einem Hammerkopf 28 und einem, den Hammerkopf 28 mit der Vertikalstirnfläche 8 verbindenden, gegenüber dem Hammerkopf 28 querschnittsreduzierten Hals 29.

Diesbezüglich sind insbesondere im Hinblick auf den Hammerkopf 28 auch andere Ausgestaltungen möglich. So kann beispielsweise eine Pilzkopfausgestaltung (bezogen auf den Querschnitt) vorliegen oder auch ein Doppel-Hammerkopf. Die Steckausnehmungen 10 sind dann entsprechend, das heißt mit einer solchen Größe ausgebildet, dass ein Einstecken und dann Verschieben auch bei solcher Gestaltung ohne weiteres ermöglicht ist. Abweichend von einem Einstecken und Verschieben kann auch ein ledigliches Einstecken etwa bei einem Pilzkopf möglich sein, wobei dann der Zusammenhalt im Wesentlichen (nur) durch Reibschluss gegeben ist.

Gemäß den dargestellten Ausführungsbeispielen kann sich der Vorsprung 27 zumindest annähernd über die gesamte Höhe h erstrecken, dies gegebenenfalls durchlaufend, alternativ aber auch regelmäßig oder unregelmäßig unterbrochen.

Der hammerartige Vorsprung 27 dient zum Eingriff in eine gegenüberliegend zu den hakenförmigen Steckausformungen 9 ausgebildete Ausnehmung 30 des Leistenteils 26. Diese Ausnehmung 30 erstreckt sich im Wesentlichen auch über die gesamte Höhe h, welche bezüglich des Leistenteiles 26 bevorzugt dieselbe ist, wie die Höhe h der Stirnwand 4, 5.

Die Ausnehmung 30 ist entsprechend nutartiger Gestalt mit einem den Hammerkopf 28 in der Verbindungsstellung aufnehmenden, querschnittserweiterten Abschnitt 31 und einen von diesem Abschnitt 31 in Richtung auf die freie vertikale Stirnfläche gerichteten schlitzartigen Verbindungsbereich 32, durch welchen in der Steckzuordnungsstellung der Hals 29 des Vorsprunges 27 taucht.

Wie weiter vorne schon angemerkt, kann im Hinblick auf andere Gestaltungen als ein Hammerkopf 28 auch die Ausnehmung 30 entsprechend angepasst vorgesehen sein.

Um das Leistenteil 26 an der Stirnwand 4 zu haltern, kann das Leistenteil 26 derart über den zugewandten Vorsprung 27 der Stirnwand 4, 5 geschoben werden, dass der Vorsprung 27 in der Ausnehmung 30 des Leistenteiles 26 aufgenommen wird. Es ist eine Art Nut-Feder-Verbindung gegeben.

Um auch insbesondere diesen Aufschiebevorgang zu erleichtern, ist die Ausnehmung 30 über deren Längserstreckung betrachtet nicht durchgehend beidseitig flankiert. Vielmehr sind über die Höhe h eines Leistenteiles 26 mit Bezug auf die nutartige Ausnehmung 30 wechselseitig der Ausnehmung 30 Ausbrüche 33 vorgesehen, so dass über die Erstreckungslänge der Ausnehmung 30 beziehungsweise über die Höhe des Leistenteils 26 betrachtet die Ausnehmung 30 immer nur einseitig flankiert ist. Durch den in der Ausnehmung 30 über die gesamte Höhe h einliegenden, bevorzugt durchlaufenden Vorsprung 27 ist eine stabile Steckverbindung erreichbar.

Wie ersichtlich, können die Leistenteile 26 in Bezug auf den Zusammenbauzustand unterschiedliche Längen b' aufweisen, zur Ermöglichung einer entsprechend gewünschten Konfiguration des Wannenträgers 1. So sind beispielsweise die Leistenteile 26' in der Ausführungsform 16 mit einer größeren Teillänge b' ausgebildet als die Leistenteile 26 gemäß den Darstellungen in den Figuren 9 bis 14.

Wie weiter beispielsweise aus der Darstellung in Figur 15 zu erkennen, kann auch eine Kombination von kurzem Leistenteil 26 im Bereich des einen Endes der Stirnwand 4, 5 und längerem Leistenteil 26' im Bereich des gegenüberliegenden Endes vorgesehen sein.

Auch kann gemäß den in den Figuren 17 bis 25 dargestellten weiteren Ausführungsbeispielen die Länge b der Stirnwände 4, 5 bei jeweiliger Nutzung von Leistenteilen 26 unter Zwischenschaltung von ergänzenden Leistenteilen 34 verändert werden. Diese Leistenteile 34 können, wie auch dargestellt, nicht geeignet sein zur unmittelbaren Zusammenwirkung mit den Seitenwänden 2, 3, insbesondere mit deren Steckausformungen 9. Vielmehr werden diese bei Bedarf zwischen der Stirnwand 4, 5 beziehungsweise deren Vertikalstirnfläche 8 und dem die hakenförmigen Steckausformungen 9 aufweisenden Leistenteil 26 angeordnet. Das Leistenteil 34 wirkt in Art eines Adapterteils, wobei im Bereich der im Zusammenbauzustand dem stirnwandseitigen Vorsprung 27 zugewandten Stirnfläche dieses Leistenteil 34 eine Ausnehmung 30 gemäß den Leistenteilen 26 beziehungsweise 26' aufweist und dieser Ausnehmung 30 gegenüberliegend, dem zu halternden Leistenteil 26 zugewandt, einen hammerkopfartigen, bevorzugt durchlaufenden Vorsprung 27 vorgesehen sein kann.

Die Anordnung eines solchen adapterförmigen Leistenteils 34 an der Stirnwand 4, 5 erfolgt in gleicher Weise wie die unmittelbare Anordnung eines Leistenteils 26 an der Stirnwand 4, 5, wie auch die Anordnung des Leistenteils 26 an einem Leistenteil 34 entsprechend durchgeführt wird.

Wie aus den Darstellungen zu entnehmen, kann ein solches adapterartiges Leistenteil 34 einseitig oder auch beidseitig der jeweiligen Vertikalstirnfläche 8 zugeordnet der Stirnwand 4, 5 angeordnet sein.

In dieser Konfiguration sind die Leistenteile 26 beziehungsweise 26' zwingend zur Ermöglichung einer Steckverbindung zwischen Stirnwand 4, 5 und Seitenwand 2, 3. Die Längenanpassung der Stirnwände 4, 5 - bezogen auf den Zusammenbauzustand - erfolgt entweder durch Anordnung unterschiedlich langer Leistenteile 26 oder 26' und/oder durch Zwischenschalten der Leistenteile 34. Hierbei können durchaus auch in der Länge der Stirnwand 4, 5 betrachtet mehrere Leistenteile 34 hintereinander angeordnet werden, um so eine noch größere Länge der zu erstellenden Stirnwand 4, 5 zu erreichen.

Auch ist in diesem Zusammenhang eine weitere Variabilität möglich durch Nutzung unterschiedlich lang gebildeter Leistenteile 26 und 26' in Verbindung mit den Leistenteilen 34, wobei weiter auch bezüglich der Länge im Zusammenbauzustand auch unterschiedlich lange Leistenteile 34 vorliegen können.

In den Darstellungen sind die Längen der Leistenteile 26, 26' und 34 in Anlehnung an das gesamte Längserstreckungsmaß b der Stirnwände 4, 5 mit b' bezeichnet.

Die vorstehenden Ausführungen dienen der Erläuterung der von der Anmeldung insgesamt erfassten Erfindungen, die den Stand der Technik zumindest durch die folgenden Merkmalskombinationen jeweils auch eigenständig weiterbilden, wobei zwei, mehrere oder alle dieser Merkmalskombinationen auch kombiniert sein können, nämlich:

Ein Wannenträger 1 aus einem Hartschaumstoff, insbesondere Partikelschaumstoff, mit Seitenwänden 2, 3 und Stirnwänden 4, 5, der dadurch gekennzeichnet ist, dass der Wannenträger 1 zufolge von mehrfach vorgesehenen Steckausnehmungen 10 in seiner Länge und/oder Breite veränderbar gestaltet ist.

Ein Wannenträger, der dadurch gekennzeichnet ist, dass in einer Seitenwand 2, 3 in einer Längserstreckung der Seitenwand 2, 3 nebeneinander zwei oder mehr Reihen 15 von Steckausnehmungen 10 ausgebildet sind.

Ein Wannenträger, der dadurch gekennzeichnet ist, dass eine Steckausnehmung 10 quer zur Steckrichtung r randseitig umlaufend geschlossen ausgebildet ist.

Ein Wannenträger, der dadurch gekennzeichnet ist, dass eine Steckausformung 9 ein hakenförmiges Profil mit einem im Zusammenbauzustand nach oben gerichteten Haken 11 aufweist.

Ein Wannenträger, der dadurch gekennzeichnet ist, dass die Steckausnehmung 10 in Steckrichtung r stufenartig gebildet ist, mit einem vertikalen Freiraum 14 auf der in Steckrichtung r ersten Stirnfläche 12 der Steckausnehmung 10, wobei die Stirnfläche 12 der Stirnfläche 13 des hakenförmigen Profils der Steckausformung 9 in Steckrichtung r insoweit entspricht.

Ein Wannenträger, der dadurch gekennzeichnet ist, dass mindesten ein über eine Längserstreckung a der Seitenwände 2,3 relativ zu den Seitenwänden variabel anordbares Bodenabstützteil 16 vorgesehen ist.

Ein Wannenträger, der dadurch gekennzeichnet ist, dass das Bodenabstützteil 16 einen Rahmenkörper 17 aufweist, in dem ein höhenmäßig variabel befestigbares Stützteil 18 einsetzbar ist.

Ein Wannenträger, der dadurch gekennzeichnet ist, dass der Rahmenkörper 17 im Zusammenbauzustand eine Erstreckung c in Querrichtung des Wannenträgers 1 aufweist, die geringer ist als der freie Abstand e zwischen den Seitenwänden 2, 3.

Ein Wannenträger, der dadurch gekennzeichnet ist, dass der Rahmenkörper 17 einen oder mehrere Halterungsvorsprünge 22 aufweist, die sich im Zusammenbauzustand ausgehend von dem Rahmenkörper 17 in Richtung auf die gegenüberliegenden Seitenwände 2, 3 erstrecken.

Ein Wannenträger, der dadurch gekennzeichnet ist, dass eine Seitenwand 2, 3 eine Halterungsausformung 25 aufweist, zur Formschlussfestsetzung des Bodenabstützteils 16 in Längserstreckung der Seitenwände 2, 3.

Ein Wannenträger, der dadurch gekennzeichnet ist, dass eine Seitenwand 2, 3 bezogen auf den Zusammenbauzustand bodenseitig einen oder, über die Längserstreckung der Seitenwand 2, 3 verteilt, mehrere sich vertikal erstreckende Vorsprünge 7 aufweist, die unterhalb etwa einer halben Höhe der Seitenwand 2, 3 beginnen und die Unterseite der Seitenwand 2, 3 örtlich verbreitern.

Ein Wannenträger, der dadurch gekennzeichnet ist, dass sich ein Vorsprung 7 in Vertikalrichtung und quer zur Längserstreckung der Seitenwand 2, 3 keilartig nach unten verbreiternd, mit einer nach oben gerichteten Keilspitze, ausgebildet ist.

Ein Wannenträger, der dadurch gekennzeichnet ist, dass die hakenförmige Steckausformung 9 an einem mit der Stirnwand 4, 5 steckverbindbaren Leistenteil 26, 26' ausgebildet ist.

Ein Wannenträger, der dadurch gekennzeichnet ist, dass die Stirnwand 4, 5 bezogen auf einen Zusammenbauzustand in einem Horizontalschnitt einen hammerartig gestalteten Vorsprung 27 aufweist, zum Eingriff in eine Ausnehmung 30 des Leistenteils 26, 26', 34.

Ein Wannenträger, der dadurch gekennzeichnet ist, dass das Leistenteil 34 gegenüberliegend zu der Ausnehmung 30 einen hammerartig gestalteten Vorsprung 27 aufweist.

Ein Wannenträger, der dadurch gekennzeichnet ist, dass die durch die Seitenwände 2, 3 und Stirnwände 4, 5 bodenseitig begrenzte Rechtecköffnung im Zusammenbauzustand nur durch ein oder mehrere Bodenabstützteile 16 ausgefüllt ist, im Übrigen aber der unmittelbare Zugang zu einem Gebäudeboden 6 zulässt.

Zur Versandanordnung 23 gestapelte Teile eines Wannenträgers 1, die dadurch gekennzeichnet sind, dass eine erstunterste Lage L₁ aus einer Seitenwand 2, 3 besteht, auf der als zweitunterste Lage L₂ eine zweite Seitenwand 2, 3 deckungsgleich angeordnet ist, wobei sich über der zweituntersten Lage L₂ zwei Stirnwände 4, 5 und ein oder mehrere Bodenabstützteile 16 befinden.

Gestapelte Teile eines Wannenträgers, die dadurch gekennzeichnet sind, dass zwei Bodenabstützteile 16 vorgesehen sind, die bezüglich einer Längserstreckung der Seitenwände 2, 3 beidseitig von den etwa mittig angeordneten Stirnwänden 3, 4 vorgesehen sind.

Gestapelte Teile eines Wannenträgers, die dadurch gekennzeichnet sind, dass eine vertikale Höhe v eines Bodenabstützteils 16 etwa der zusammengefassten vertikalen Höhe u, bezogen auf den Stapelzustand, der Stirnwände 4, 5 entspricht.

Alle offenbarten Merkmale sind (für sich, aber auch in Kombination untereinander) erfindungswesentlich. In die Offenbarung der Anmeldung wird hiermit auch der Offenbarungsinhalt der zugehörigen/beigefügten Prioritätsunterlagen (Abschrift der Voranmeldung) vollinhaltlich mit einbezogen, auch zu dem Zweck, Merkmale dieser Unterlagen in Ansprüche vorliegender Anmeldung mit aufzunehmen. Die Unteransprüche charakterisieren, auch ohne die Merkmale eines in Bezug genommenen Anspruchs, mit ihren Merkmalen eigenständige erfinderische Weiterbildungen des Standes der Technik, insbesondere um auf Basis dieser Ansprüche Teilanmeldungen vorzunehmen. Die in jedem Anspruch angegebene Erfindung kann zusätzlich ein oder mehrere der in der vorstehenden Beschreibung, insbesondere mit Bezugsziffern versehene und/oder in der Bezugsziffernliste angegebene Merkmale aufweisen. Die Erfindung betrifft auch Gestaltungsformen, bei denen einzelne der in der vorstehenden Beschreibung genannten Merkmale nicht verwirklicht sind, insbesondere soweit sie erkennbar für den jeweiligen Verwendungszweck entbehrlich sind oder durch andere technisch gleichwirkende Mittel ersetzt werden können.

**Liste der Bezugszeichen**

| | | | |
|---|---|---|---|
| 1 | Wannenträger | 28 | Hammerkopf |
| 2 | Seitenwand | 29 | Hals |
| 3 | Seitenwand | 30 | Ausnehmung |
| 4 | Stirnwand | 31 | Abschnitt |
| 5 | Stirnwand | 32 | Verbindungsbereich |
| 6 | Gebäudeboden | 33 | Ausbruch |
| 7 | Vorsprung | 34 | Leistenteil |
| 8 | Vertikalstirnfläche | 35 | Nut |
| 9 | Steck aus formung | | |
| 10 | Steckausnehmung | a | Längserstreckungsmaß |
| 11 | Haken | b | Längserstreckungsmaß |
| 12 | Stirnfläche | b' | Längserstreckungsmaß |
| 13 | Stirnfläche | c | Erstreckungsmaß |
| 14 | vertikaler Freiraum | d | Dicke |
| 15 | Reihe | d' | Dicke |
| 16 | Bodenabstützteil | e | Abstand |
| 17 | Rahmenkörper | h | Höhe |
| 18 | Stützteil | r | Steckrichtung |
| 19 | Öffnung | u | Höhe |
| 20 | Wannenform | v | Höhe |
| 21 | Verbindungsmittel | | |
| 22 | Halterungsvorsprung | E | Auflageebene |
| 23 | Versandanordnung | L₁ | erste Lage |
| 24 | Halterungssteg | L₂ | zweite Lage |
| 25 | Halterungsausformung | L₃ | dritte Lage |
| 26 | Leistenteil | L4 | vierte Lage |
| 27 | Vorsprung | | |
| 26' | Leistenteil | | |

## Patentansprüche

1. Wannenträger (1) aus einem Hartschaumstoff, insbesondere Partikelschaumstoff, mit Seitenwänden (2, 3) und Stirnwänden (4, 5), wobei der Wannenträger (1) zufolge von mehrfach vorgesehenen Steckausnehmungen (10) in seiner Länge und/oder Breite veränderbar gestaltet ist, **dadurch gekennzeichnet, dass** in einer Seitenwand (2, 3) in einer Längserstreckung der Seitenwand (2, 3) nebeneinander zwei oder mehr Reihen (15) von Steckausnehmungen (10) ausgebildet sind, die wahlweise nutzbar sind zur Steckanordnung der Stirnwände (4, 5), welche entsprechende Steckausformungen (9) aufweisen, so dass durch entsprechende Steckzuordnung einer Stirnwand (4, 5) zu den Reihen (15) von Steckausnehmungen (10) eine individuelle Länge des Wannenträgers (1) einstellbar ist.

2. Wannenträger nach Anspruch 1, **dadurch gekennzeichnet, dass** eine Steckausnehmung (10) quer zur Steckrichtung (r) randseitig umlaufend geschlossen ausgebildet ist.

3. Wannenträger nach einem der vorhergehenden Ansprüche, **dadurch gekennzeichnet, dass** eine Steckausformung (9) ein hakenförmiges Profil mit einem im Zusammenbauzustand nach oben und/oder unten gerichteten Haken (11) aufweist, wobei, bevorzugt, die Steckausnehmung (10) in Steckrichtung (r) stufenartig gebildet ist, mit einem vertikalen Freiraum (14) auf der in Steckrichtung (r) ersten Stirnfläche (12) der Steckausnehmung (10), wobei die Stirnfläche (12) der Stirnfläche (13) des hakenförmigen Profils der Steckausformung (9) in Steckrichtung (r) insoweit entspricht.

4. Wannenträger nach einem der vorhergehenden Ansprüche, **dadurch gekennzeichnet, dass** mindestens ein über eine Längserstreckung (a) der Seitenwände (2, 3) relativ zu den Seitenwänden (2, 3) variabel anordbares Bodenabstützteil (16) vorgesehen ist, wobei, bevorzugt, eine Seitenwand (2, 3) eine Halterungsausformung (25) aufweist, zur Formschlussfestsetzung des Bodenabstützteils (16) in Längserstreckung der Seitenwände (2, 3).

5. Wannenträger nach Anspruch 4, **dadurch gekennzeichnet, dass** das Bodenabstützteil (16) einen Rahmenkörper (17) aufweist, in dem ein höhenmäßig variabel befestigbares Stützteil (18) einsetzbar ist.

6. Wannenträger nach Anspruch 5, **dadurch gekennzeichnet, dass** der Rahmenkörper (17) im Zusammenbauzustand eine Erstreckung (c) in Querrichtung des Wannenträgers (1) aufweist, die geringer ist als der freie Abstand (e) zwischen den Seitenwänden (2, 3), und/oder, bevorzugt, dass der Rahmenkörper (17) einen oder mehrere Halterungsvorsprünge (22) aufweist, die sich im Zusammenbauzustand ausgehend von dem Rahmenkörper (17) in Richtung auf die gegenüberliegenden Seitenwände (2, 3) erstrecken.

7. Wannenträger nach einem der vorhergehenden Ansprüche, **dadurch gekennzeichnet, dass** eine Seitenwand (2, 3) bezogen auf den Zusammenbauzustand bodenseitig einen oder über die Längserstreckung der Seitenwand (2, 3) verteilt mehrere sich vertikal erstreckende Vorsprünge (7) aufweist, die unterhalb etwa einer halben Höhe der Seitenwand (2, 3) beginnen und die Unterseite der Seitenwand (2, 3) örtlich verbreitern.

8. Wannenträger nach Anspruch 7, **dadurch gekennzeichnet, dass** sich ein Vorsprung (7) in Vertikalrichtung und quer zur Längserstreckung der Seitenwand (2, 3) keilartig nach unten verbreiternd, mit einer nach oben gerichteten Keilspitze, ausgebildet ist.

9. Wannenträger nach einem der Ansprüche 3 bis 8, **dadurch gekennzeichnet, dass** die hakenförmige Steckausformung (9) an einem mit der Stirnwand (4, 5) steckverbindbaren Leistenteil (26, 26') ausgebildet ist.

10. Wannenträger nach Anspruch 9, **dadurch gekennzeichnet, dass** die Stirnwand (4, 5) bezogen auf einen Zusammenbauzustand in einem Horizontalschnitt einen hammerartig, doppelkopfartig, pilzkopfartig oder dergleichen gestalteten Vorsprung (27) aufweist, zum Eingriff in eine Ausnehmung (30) des Leistenteils (26, 26', 34).

11. Wannenträger nach Anspruch 10, **dadurch gekennzeichnet, dass** das Leistenteil (34) gegenüberliegend zu der Ausnehmung (30) einen hammerartig gestalteten Vorsprung (27) aufweist.

12. Wannenträger nach einem der Ansprüche 4 bis 11, **dadurch gekennzeichnet, dass** die durch die Seitenwände (2, 3) und Stirnwände (4, 5) bodenseitig begrenzte Rechtecköffnung im Zusammenbauzustand nur durch ein oder mehrere Bodenabstützteile (16) ausgefüllt ist, im Übrigen aber einen unmittelbaren Zugang zu einem Gebäudeboden (6) zulässt.

13. Zur Versandanordnung (23) gestapelte Teile eines Wannenträgers (1) nach einem der Ansprüche 1 bis 12, **dadurch gekennzeichnet, dass** eine erstunterste Lage (L₁) aus einer Seitenwand (2, 3) besteht, auf der als zweitunterste Lage (L₂) eine zweite Seitenwand (2, 3) deckungsgleich angeordnet ist, wobei sich über der zweituntersten Lage (L₂) zwei Stirnwände (4, 5) und ein oder mehrere Bodenabstützteile (16) befinden oder dass die zweite Seitenwand (2, 3) als oberste Lage angeordnet ist und die zwei Stirnwände (4, 5) und ein oder mehrere Bodenabstützteile (16) sich in Höhenrichtung zwischen den zwei Seitenwänden (2, 3) befinden.

14. Gestapelte Teile eines Wannenträgers nach Anspruch 13, **dadurch gekennzeichnet, dass** zwei Bodenabstützteile (16) vorgesehen sind, die bezüglich einer Längserstreckung der Seitenwände (2, 3) beidseitig von den etwa mittig angeordneten Stirnwänden (3, 4) vorgesehen sind.

15. Gestapelte Teile eines Wannenträgers nach einem der Ansprüche 13 oder 14, **dadurch gekennzeichnet, dass** eine vertikale Höhe (v) eines Bodenabstützteils (16) etwa der zusammengefassten vertikalen Höhe (u), bezogen auf den Stapelzustand, der Stirnwände (4, 5) entspricht.

## Claims

1. Tub support (1) made of a rigid foam, in particular particle foam, comprising side walls (2, 3) and end walls (4, 5), the tub support (1) being variable in length and/or width as a result of a plurality plug-in recesses (10), **characterised in that** two or more rows (15) of plug-in recesses (10) are formed one next to the other in a side wall (2, 3) in a longitudinal extension of the side wall (2, 3), which rows can optionally be used for the plug-in arrangement of the end walls (4, 5) which have corresponding plug-in formations (9), so that an individual length of the tub support (1) can be set by corresponding plug-in assignment of an end wall (4, 5) to the rows (15) of plug-in recesses (10).

2. Tub support according to claim 1, **characterised in that** a plug-in recess (10) is closed around the edge transversely to the plug-in direction (r).

3. Tub support according to either of the preceding claims, **characterised in that** a plug-in formation (9) has a hook-shaped profile that has a hook (11) directed upwards and/or downwards in the assembled state, the plug-in recess (10) preferably being step-like in the plug-in direction (r), with a vertical free space (14) on the first end face (12) of the plug-in recess (10) in the plug-in direction (r), the end face (12) corresponding to the end face (13) of the hook-shaped profile of the plug-in formation (9) in the plug-in direction (r).

4. Tub support according to any of the preceding claims, **characterised in that** at least one base support part (16) is provided which can be variably arranged over a longitudinal extension (a) of the side walls (2, 3) relative to the side walls (2, 3), a side wall (2, 3) preferably having a retaining formation (25) for interlockingly fixing the base support part (16) in the longitudinal extension of the side walls (2, 3).

5. Tub support according to claim 4, **characterised in that** the base support part (16) has a frame body (17) in which a support part (18) that can be variably fixed in terms of height can be used.

6. Tub support according to claim 5, **characterised in that**, in the assembled state, the frame body (17) has an extension (c) in the transverse direction of the tub support (1) that is smaller than the free distance (e) between the side walls (2, 3), and/or preferably **in that** the frame body (17) has one or more retaining projections (22) which, in the assembled state, extend from the frame body (17) towards the opposite side walls (2, 3).

7. Tub support according to any of the preceding claims, **characterised in that**, in relation to the assembled state, a side wall (2, 3) has one or more vertically extending projections (7) distributed over the longitudinal extension of the side wall (2, 3) at the base, which projections begin below approximately half the height of the side wall (2, 3) and locally widen the underside of the side wall (2, 3).

8. Tub support according to claim 7, **characterised in that** a projection (7) is designed to broaden downwards in the manner of a wedge in the vertical direction and transversely to the longitudinal extension of the side wall (2, 3), so as to have an upwardly directed wedge tip.

9. Tub support according to any of claims 3 to 8, **characterised in that** the hook-shaped plug-in formation (9) is formed on a strip part (26, 26') which can be plugged to the end wall (4, 5).

10. Tub support according to claim 9, **characterised in that**, in relation to an assembled state, the end wall (4, 5) has, in a horizontal cross section, a hammer-like, doubleheaded, mushroom-like or similarly designed projection (27) for engaging in a recess (30) in the strip part (26, 26', 34).

11. Tub support according to claim 10, **characterised in that** the strip part (34) has a hammer-like projection (27) opposite the recess (30).

12. Tub support according to any of claims 4 to 11, **characterised in that** the rectangular opening delimited at the base by the side walls (2, 3) and end walls (4, 5) is filled, in the assembled state, only by one or more base support parts (16), but otherwise allows direct access to a building floor (6).

13. Parts of a tub support (1) according to any of claims 1 to 12 stacked for shipping arrangement (23), **characterised in that** a lowermost layer (L₁) consists of a side wall (2, 3) on which a second side wall (2, 3) is arranged congruently as the second lowermost layer (L₂), two end walls (4,5) and one or more base support parts (16) being located above the second lowermost layer (L₂), or **in that** the second side wall (2, 3) is arranged as the uppermost layer and the two end walls (4, 5) and one or more base support parts (16) are located in the height direction between the two side walls (2, 3).

14. Stacked parts of a tub support according to claim 13, **characterised in that** two base support parts (16) are provided which are provided on both sides of the approximately centrally arranged end walls (3, 4) with respect to a longitudinal extension of the side walls (2, 3).

15. Stacked parts of a tub support according to either claim 13 or claim 14, **characterised in that** a vertical height (v) of a base support part (16) corresponds approximately to the combined vertical height (u), based on the stacked state, of the end walls (4, 5).

## Revendications

1. Support de cuve (1) en mousse dure, en particulier en mousse de particules, avec des parois latérales (2, 3) et des parois frontales (4, 5), le support de cuve (1) étant conçu de manière à pouvoir être modifié dans sa longueur et/ou sa largeur du fait qu'il est prévu plusieurs évidements d'enfichage (10), **caractérisé en ce que** deux ou plusieurs rangées (15) d'évidements d'enfichage (10) sont formées dans une paroi latérale (2, 3) côte à côte dans une extension longitudinale de la paroi latérale (2, 3) lesquelles peuvent être utilisées sélectivement pour l'agencement par enfichage des parois frontales (4, 5) qui ont des formations d'enfichage correspondantes (9) de sorte qu'une longueur individuelle du support de cuve (1) peut être réglée en associant par enfichage une paroi d'extrémité (4, 5) aux rangées (15) d'évidements d'enfichage (10) de manière correspondante.

2. Support de cuve selon la revendication 1, **caractérisé en ce qu'**un évidement d'enfichage (10) est formé avec un contour périphérique fermé du côté du bord transversalement à la direction d'enfichage (r).

3. Support de cuve selon l'une des revendications précédentes, **caractérisé en ce qu'**une formation d'enfichage (9) présente un profil en forme de crochet avec un crochet (11) dirigé à l'état monté vers le haut et/ou vers le bas, dans lequel, de préférence, l'évidement d'enfichage (10) est réalisé de manière étagée dans la direction d'enfichage (r) avec un espace libre vertical (14) sur la première face frontale (12) de l'évidement d'enfichage (10) dans la direction d'enfichage (r), la face frontale (12) correspondant à cet égard à la face frontale (13) du profil en forme de crochet de la formation d'enfichage (9) dans la direction d'enfichage (r).

4. Support de cuve selon l'une des revendications précédentes, **caractérisé en ce qu'**il est prévu au moins une pièce de support de fond (16) qui peut être agencée de manière variable par rapport aux parois latérales (2, 3) sur une extension longitudinale (a) des parois latérales (2, 3), dans lequel, de préférence, une paroi latérale (2, 3) présente une formation de retenue (25) pour la fixation par complémentarité de forme de la pièce de support de fond (16) dans l'extension longitudinale des parois latérales (2, 3).

5. Support de cuve selon la revendication 4, **caractérisé en ce que** la pièce de support de fond (16) présente un corps formant cadre (17) dans lequel peut être insérée une pièce de support (18) pouvant être fixée de manière variable en hauteur.

6. Support de cuve selon la revendication 5, **caractérisé en ce que** le corps formant cadre (17) présente, à l'état assemblé, une extension (c) dans la direction transversale du support de cuve (1) qui est inférieure à la distance libre (e) entre les parois latérales (2, 3), et/ou, de préférence, **en ce que** le corps formant cadre (17) présente une ou plusieurs saillies de support (22) qui, à l'état assemblé, partent du corps formant cadre (17) et s'étendent en direction des parois latérales opposées (2, 3).

7. Support de cuve selon l'une des revendications précédentes, **caractérisé en ce que**, en référence à l'état assemblé, une paroi latérale (2, 3) présente côté inférieur une ou, réparties sur l'étendue longitudinale de la paroi latérale (2, 3), plusieurs saillies (7) s'étendant verticalement qui commencent en dessous d'environ la moitié de la hauteur de la paroi latérale (2, 3) et élargissent localement le côté inférieur de la paroi latérale (2, 3).

8. Support de cuve selon la revendication 7, **caractérisé en ce qu'**une saillie (7) est formée en s'élargissant vers le bas à la manière d'un coin dans la direction verticale et transversalement à l'extension longitudinale de la paroi latérale (2, 3), avec une pointe de coin dirigée vers le haut.

9. Support de cuve selon l'une des revendications 3 à 8, **caractérisé en ce que** la formation d'enfichage en forme de crochet (9) est formée sur une barrette (26, 26') qui peut être enfichée sur la paroi frontale (4, 5).

10. Support de cuve selon la revendication 9, **caractérisé en ce que**, en référence à un état assemblé, la paroi frontale (4, 5) présente, dans une section horizontale, une saillie (27) en forme de marteau, de double tête, de tête de champignon ou similaire pour engagement dans un évidement (30) de la barrette (26, 26' , 34).

11. Support de cuve selon la revendication 10, **caractérisé en ce que** la barrette (34) présente une saillie (27) en forme de marteau en face de l'évidement (30).

12. Support de cuve selon l'une des revendications 4 à 11, **caractérisé en ce que**, à l'état assemblé, l'ouverture rectangulaire délimitée côté inférieur par les parois latérales (2, 3) et les parois frontales (4, 5) n'est remplie que par une ou plusieurs pièces de support de fond (16), mais en permettant du reste un accès direct à un sol de bâtiment (6).

13. Pièces d'un support de cuve (1) selon l'une des revendications 1 à 12 empilées pour former un agencement d'expédition (23), **caractérisées en ce qu'**une première couche inférieure (L₁) est constituée par une paroi latérale (2, 3) sur laquelle une deuxième paroi latérale (2, 3) est agencée de manière congruente en tant que deuxième couche inférieure (L₂), deux parois frontales (4, 5) et une ou plusieurs pièces de support de fond (16) étant agencées au-dessus de la deuxième couche la plus basse (L₂), ou **en ce que** la deuxième paroi latérale (2, 3) est agencée comme couche la plus haute et les deux parois frontales (4, 5) et une ou plusieurs pièces de support de fond (16) sont disposées entre les deux parois latérales (2, 3) dans la direction de la hauteur.

14. Pièces empilées d'un support de cuve selon la revendication 13, **caractérisées en ce que** sont prévues deux pièces d'appui de fond (16) qui, par rapport à une extension longitudinale des parois latérales (2, 3), sont prévues des deux côtés des parois frontales (3, 4) agencées approximativement au centre.

15. Pièces empilées d'un support de cuve selon l'une des revendications 13 ou 14, **caractérisées en ce que**, par rapport à l'état empilé, une hauteur verticale (v) d'une pièce de support de fond (16) correspond approximativement à la hauteur verticale combinée (u) des parois frontales (4, 5).
